# EUROPÄISCHE PATENTANMELDUNG

(11) **EP 0 002 748 A1**
(43) Veröffentlichungstag der Anmeldung: **11.07.1979**
(21) Anmeldenummer: 78101714.0
(22) Anmeldetag: 15.12.1978
(51) Int. Cl.: H01H 71/32, H01H 50/28

(54) **Magnetauslöser für Fehlerstromschutzschalter**

(30) Priorität: 23.12.1977 CH 15933/77
(71) Anmelder: CMC Carl Maier + Cie AG, CH-8201 Schaffhausen (CH)
(72) Erfinder: Oberholzer, Walter, CH-8200 Schaffhausen (CH)
(74) Vertreter: Lewinsky, Dietrich

(57) **Zusammenfassung**

Die Erfindung betrifft einen Magnetauslöser für Fehlerstromschutzschalter mit einer Auslösespule, zwei Polschuhen (3, 4), einen beweglichen Anker (1), mit einer auf diesen wirkenden Feder (2) und einem Permanentmagneten, wobei zur genauen Führung des Ankers (1) in bezug auf die Polschuhe (3, 4) erfindungsgemäß der Anker (1) in bezug auf letztere durch die als Blattfeder ausgebildete Feder (2) geführt und gehalten ist.

## Beschreibung

Die Erfindung bezieht sich auf einen Magnetauslöser für Fehlerstromschutzschalter mit einer Auslösespule, zwei Polschuhen, einem beweglichen Anker, mit einer auf diesen wirkenden Feder und einem Permanentmagneten. Ein derartiger Magnetauslöser ist aus der DE-PS 2 133 645 bekannt.

Um eine gleichbleibende Auslöseempfindlichkeit und eine lange Lebensdauer von solchen Auslösern zu erreichen, ist eine sehr genaue Führung des Ankers in bezug auf die Polschuhe notwendig, damit der Anker immer in genau gleicher Lage auf die Polschuhe zu liegen kommt. Bei dem bekannten Magnetauslöser ist zu diesem Zweck der Anker am Ende eines auf einer Welle gelagerten Trägers angeordnet. E:Lne erste Feder wirkt auf den Anker über einen Mitnehmer ein und ist bestrebt, den Anker von den Polschuhen abzuheben. Eine zweite Feder dient vornehmlich zur Beseitigung des Spiels zwischen dem Träger und dem Mitnehmer. Trotz relativ großen Aufwandes läßt sich aber mit dieser bekannten Konstruktion eine völlig spielfreie Führung des Ankers nicht erreichen.

Der Erfindung liegt die Aufgabe zugrunde, einen Magnetauslöser der eingangs genannten Gattung zu schaffen, dessen Anker mit einfachsten konstruktiven Mitteln besonders genau in bezug auf die Polschuhe geführt ist.

Diese Aufgabe ist erfindungsgemäß dadurch gelöst, daß der Anker in bezug auf die Polschuhe durch die als Blattfeder ausgebildete Feder geführt und gehalten ist. Diese Lösung hat den Vorteil, eine besonders kostengünstige Herstellung eines Magentauslösers zu ermöglichen, der sich wegen der Rückführung des Ankers in stets die gleiche Lage auf den Polschuhen durch gleichbleibende Auslöseempfindlichkeit auszeichnet. Dabei kommt es nicht darauf an, ob die im Rahmen der Erfindung vorgesehene Blattfeder den Anker gegen die Polschuhe andrückt oder bestrebt ist, ihn von den Polschuhen gegen die Wirkung des Permanentmagneten abzuheben.

Im einfachsten Fall ist die Blattfeder annähernd gerade ausgebildet. Besonders vorteilhaft ist, wenn die Blattfeder am vom Anker abgewendeten Ende bezüglich der Polschuhe völlig starr befestigt ist. Bei geeigneter Form der Polschuhe kann sie direkt an einem oder an beiden derselben befestigt sein; nach einer bevorzugten Ausführungsform können jedoch auch das dem Anker gegenüberliegende Ende der Blattfeder an einem Träger befestigt sein, welcher seinerseits an mindestens einem der Polschuhe starr befestigt ist. In diesem Sinne kann die Blattfeder mit Vorteil sowohl am Anker als auch am Träger durch je mindestens einen Schweißpunkt befestigt sein. Um unerwünschte Schwingungen des Ankers zu vermeiden, kann die Blattfeder aus einem schwingungsdämpfenden Material bestehen. Statt dessen kann auch vorgesehen sein, daß die Blattfeder ein- oder zweiseitig mit einem schwingungsdämpfenden Belag versehen ist.

In der Zeichnung ist als Beispiel eine Ausführungsmöglichkeit eines Auslösers entsprechend der Erfindung teilweise in Ansicht von der Seite dargestellt. Mit 1 ist ein Anker, mit 2 eine erste Blattfeder bezeichnet. Zwei Polschuhe 3 und 4 können dieselbe Form aufweisen. Eine zweite Feder ist auch als Blattfeder 5 dargestellt und ist wie die Blattfeder 2 durch Punktschweißung mit einem Träger 6 verbunden. Es könnte aber auch eine Schraub- oder SchnappVerbindung verwendet werden, vor allem wenn eine oder beide Federn aus Kunststoff hergestellt sind. Ein angedeuteter Arm 7 steht mit dem auszulösenden Schaltschloß in Wirkverbindung und drückt bei eingeschaltetem Schalter auf den Anker 1, sucht ihn also von den Polschuhen 3 und 4 abzuheben. Die Auslösespule ist nicht eingezeichnet, sie ist in üblicher Weise auf dem Auslöser angebracht.

## Patentansprüche

1. Magnetauslöser für Fahlerstromschutzschalter mit einer Auslösespule, zwei Polschuhen, einem beweglichen Anker, mit einer auf diesen wirkenden Feder und einem Permadentmagneten, dadurch gekennzeichnet, daß der Anker (1) in bezug auf die Polschuhe (3, 4) durch die als Blattfeder (2) ausgebildete Feder geführt und gehalten ist.

2. Magnetauslöser nach Anspruch 1, dadurch gekennzeichnet, daß die Blattfeder (2) annähernd gerade ausgebildet ist.

3. Magnetauslöser nach Anspruch 1 oder 2, dadurch gekennzeichnet, daß das dem Anker (1) gegenüberliegende Ende der Blattfeder (2) an einem Träger (6) befestigt ist, welcher seinerseits an mindestens einem der Polschuhe (3, 4) starr befestigt ist.

4. Magnetauslöser nach Anspruch 3, dadurch gekennzeichnet, daß die Blattfeder (2) sowohl am Anker (1) als auch am Träger (6) durch je mindestens einen Schweißpunkt befestigt ist.

5. Magnetauslöser nach einem der Ansprüche 1 bis 4, dadurch gekennzeichnet, daß die Blattfeder (2) aus einem schwingungsdämpfenden Material besteht.

6. Magnetauslöser nach einem der Ansprüche 1 bis 4, dadurch gekennzeichnet, daß die Blattfeder (2) ein- oder zweiseitig mit einem schwingungsdämpfenden Belag versehen ist.
